# FASCICULE DE BREVET EUROPEEN

(11) **EP 0 704 874 B1**
(45) Date de publication et mention de la délivrance du brevet: **01.12.1999**
(21) Numéro de dépôt: 95410094.7
(22) Date de dépôt: 05.09.1995
(51) Int. Cl.: H01H 83/22, H01H 71/08, H01H 11/00

(54) **Interrupteur différentiel associé à un ou plusieurs éléments de protection de circuit tels des coupe-circuits à fusibles ou disjoncteurs**
Differentialschutzschalter zugeordnet zu einem oder mehreren Schaltungsschutzelementen wie Schmelzsicherungen oder Schutzschalter
Differential circuit breaker associated with one or more circuit protection elements such as fuse units or circuit breakers

(30) Priorité: 28.09.1994 FR 9411700
(43) Date de publication de la demande: 03.04.1996
(73) Titulaire: Schneider Electric Industries SA, 92100 Boulogne Billancourt (FR)
(72) Inventeur: Bonniau, Michel, F-38050 Grenoble Cedex 09 (FR)
(74) Mandataire: Hecké, Gérard

(56) Documents cités:
- EP-A- 0 114 539
- EP-A- 0 387 158
- EP-A- 0 454 016
- EP-A- 0 547 964
- DE-U- 8 801 539
- FR-A- 2 375 740
- FR-A- 2 427 679
- FR-A- 2 437 715
- FR-A- 2 438 359

## Description

La présente invention concerne un interrupteur différentiel relié en série à un ou plusieurs éléments de protection tels des coupe-circuits à fusibles ou disjoncteurs, l'interrupteur et les éléments de protection précités étant logés dans des boîtiers présentant deux faces étroites opposées comportant des bornes de connexion d'entrée ou de sortie, et deux parois latérales opposées par lesquelles lesdits boîtiers sont accolés deux à deux, les bornes de connexion aval de l'interrupteur étant reliées électriquement aux bornes de connexion amont des éléments de protection.

L'alimentation de l'interrupteur et des éléments de protection du genre précédemment mentionné s'effectue de manière connue. par le haut ou par le bas en fonction du pays d'utilisation, par l'intermédiaire de câbles. Et, lorsque tous ces éléments sont disposés sur un même rail, le raccordement des bornes de sortie de l'interrupteur aux bornes d'entrée des éléments de protection, nécessitent un passage délicat des câbles du bas vers le haut (ou inversement du haut vers le bas, en cas d'alimentation par le bas), d'où il résulte un encombrement important de l'ensemble et un montage peu aisé.

Le document FR-A-2 375 740 décrit un système de protection électrique comprenant un appareil différentiel monté en série avec plusieurs dispositifs de protection. Le boîtier de l'appareil différentiel comporte sur l'une de ses faces latérales, deux bornes d'entreé et deux bornes de sortie, lesdites bornes étant situées d'un même côté, par rapport au rail, que les bornes d'entrée des dispositifs de protection. Ainsi, dans ce document. le raccordement aval de l'appareil différentiel ne peut être réalisé que d'un seul côté du rail.

La présente invention résout ces problèmes et propose un interrupteur différentiel associé à un ou plusieurs éléments de protection, d'encombrement réduit et facilitant le travail du monteur. le raccordement aval de l'interrupteur pouvant être réalisé d'un côté ou de l'autre du rail.

A cet effet, la présente invention a pour objet un interrupteur selon la revendication 1.

Selon une réalisation particulière de l'invention, les bornes de sortie de l'interrupteur et les bornes d'entrée des éléments de protection sont situées du côté d'alimentation de l'interrupteur.

Avantageusement, le boîtier de l'interrupteur comporte un même nombre de bornes de sortie sur ses deux faces opposées, de manière à permettre le raccordement au peigne d'un côté ou de l'autre des boîtiers.

Selon une caractéristique particulière, le boîtier de l'interrupteur comporte en outre un même nombre de bornes d'entrée sur ses deux faces étroites opposées.

Selon une autre caractéristique, les éléments de protection précités comprennent au moins un coupe-circuit à fusibles et/ou au moins un disjoncteur.

Selon une autre caractéristique, l'interrupteur et les éléments de protection sont du type unipolaire et neutre.

Mais d'autres avantages et caractéristiques de l'invention apparaîtront mieux dans la description détaillée qui suit et se réfère aux dessins annexés donnés uniquement à titre d'exemple et dans lesquels :

La figure 1 illustre dans une vue schématique, un interrupteur différentiel unipolaire et neutre associé à deux disjoncteurs unipolaires et neutres, conformément à une réalisation particulière de l'invention.

Les figures 2, 3 et 4 illustrent respectivement, également dans des vues schématiques, trois autres réalisations de l'interrupteur différentiel de l'invention.

Sur la figure 1, on voit un interrupteur unipolaire et neutre I du genre généralement utilisé pour la protection de plusieurs circuits électriques, associé à deux disjoncteurs unipolaire et neutre D, E. Cet interrupteur I et ses disjoncteurs associés D, E sont logés chacun dans un boîtier 1, 2, 3 de forme parallélépipédique comportant deux faces étroites opposées 1a, 1b; 2a, 2b; 3a, 3b sur lesquelles sont situées des bornes de connexion, et deux faces latérales opposées 1c, 1d; 2c, 2d; 3c, 3d par lesquelles les différents éléments sont accouplés. Ainsi, les deux disjoncteurs D, E comportent deux bornes de connexion d'entrée de phase et de neutre 4,5 et 6,7 situées sur leur face étroite supérieure 2a, 3a et deux bornes de connexion de sortie de phase et de neutre 8, 9 et 10, 11 situées sur leur face étroite inférieure 2b, 3b. Conformément à une réalisation de l'invention, la face supérieure 1a du boîtier 1 de l'interrupteur I comporte deux bornes d'entrée 12, 13 respectivement de phase et de neutre et deux bornes de sortie 14, 15 également de phase et de neutre, et ces deux bornes de sortie 14 et 15 sont séparées d'une distance (a) correspondant à la distance séparant les bornes d'entrée 4, 5 et 6, 7 des disjoncteurs D, E, lesquelles bornes sont situées sur les faces étroites supérieures 2a, 3a des boîtiers 2, 3. Lors du montage, l'ensemble est placé sur un rail DIN (non représenté). La liaison électrique entre les bornes de sortie 14, 15 de l'interrupteur I et les bornes d'entrée 4, 5 et 6, 7 des disjoncteurs E, D est réalisée par l'intermédiaire d'un peigne P de raccordement unipolaire et neutre standard branché sur les bornes de sortie 14, 15 de l'interrupteur I et les bornes d'entrée 4 à 7 des disjoncteurs E, D. Les bornes de sortie 8 à 11 des disjoncteurs E, D sont reliées aux bornes correspondantes des appareillages électriques situés en aval (non représentés), et les bornes d'entrée 12, 13 de l'interrupteur I sont reliées à des câbles d'alimentation C.

Sur la figure 2, on voit un interrupteur différentiel dont les deux bornes d'entrée 12, 13 et les deux bornes de sortie 14, 15 sont disposées sur la face étroite inférieure 1b du boîtier 1, permettant un branchement du peigne P et une alimentation dudit interrupteur I par le bas.

Sur la figure 3, selon une autre réalisation de l'invention, l'interrupteur différentiel I comporte quatre bornes de connexion 12 à 15 sur sa face étroite supérieure la et quatre bornes de connexion 12a à 15a sur sa face étroite inférieure 1b, de manière à permettre une alimentation dudit interrupteur I et des disjoncteurs E, D, au choix par le haut ou par le bas. Cette réalisation d'un interrupteur à double bornage permet un raccordement rapide en coffret modulaire.

Sur la figure 4, selon encore une autre réalisation de l'invention, l'interrupteur différentiel I comporte deux bornes d'entrée 12, 13 et deux bornes de sortie 14, 15 sur la face supérieure étroite la du boîtier 1, ainsi que deux bornes de sortie 14a, 15a sur la face inférieure étroite 1b dudit boîtier 1. Ainsi, si l'alimentation de l'interrupteur I s'effectue obligatoirement par la haut, le branchement du peigne P et donc l'alimentation des disjoncteurs E, D peuvent être réalisés au choix par le haut ou bien par le bas.

On notera que d'autres éléments de protection que des disjoncteurs auraient pu être utilisés en association avec un interrupteur différentiel, tels que par exemple des porte-fusibles ou autres.

On a donc réalisé grâce à l'invention, un interrupteur différentiel associé à des éléments de protection de circuit permettant l'utilisation de peignes existants standard sans l'aide d'autres liaisons difficiles à câbler, ce qui diminue l'encombrement de l'ensemble et facilite le travail du monteur.

Bien entendu l'invention n'est pas limitée aux modes de réalisation décrits et illustrés qui n'ont été donnés qu'à titre d'exemple.

## Revendications

1. Interrupteur différentiel (1) destiné à être relié en série à un ou plusieurs éléments de protection (2,3), notamment des coupe-circuits à fusibles ou disjoncteurs, l'interrupteur (1) et les éléments de protection (2,3) étant logés dans des boîtiers présentant deux faces étroites opposées (1a,1b;2a,2b) comportant des bornes de connexion d'entrée (12,13;4,5) ou de sortie (14,15;8,9), et deux parois latérales opposées (1c,1d; 2c,2d) par lesquelles lesdits boîtiers sont accolés deux à deux, les bornes de sortie (14,15) de l'interrupteur (1) étant reliées électriquement aux bornes d'entrée (4,5) des éléments de protection, caractérisé en ce que le boîtier (1) de l'interrupteur (I) comporte un même nombre de bornes de sortie (14, 15 et 14a, 15a) sur ses deux faces opposées (la, 1b), ces bornes de sortie (14,15,14a,15a) étant séparées deux à deux d'une distance prédéterminée (a) correspondant à l'écartement des bornes d'entrée (4 à 7) des éléments de protection (E,D), de manière à permettre le raccordement desdites bornes de sortie (14, 15, 14a, 15a) auxdites bornes d'entrée (4 à 7) au moyen d'un peigne standard (P) situé d'un côté ou de l'autre des boîtiers (1, 2, 3).

2. Interrupteur selon la revendication 1, caractérisé en ce que le boîtier (1) de l'interrupteur (I) comporte en outre un même nombre de bornes d'entrée (12, 13, 12a, 13a) sur ses deux faces étroites opposées (1a, 1b).

3. Interrupteur selon l'une quelconque des revendications précédentes, caractérisé en ce que les éléments de protection précités (E, D) comprennent au moins un porte-fusible.

4. Interrupteur selon l'une quelconque des revendications précédentes, caractérisé en ce que les éléments de protection précités comprennent au moins un disjoncteur (E, D)).

5. Interrupteur selon l'une quelconque des revendications précédentes, caractérisé en ce que l'interrupteur (I) et les éléments de protection (E, D) sont du type unipolaire et neutre.

## Patentansprüche

1. Fehlerstromschutzschalter (1), der dazu dient, mit einem oder mehreren Schutzorganen (2, 3), insbesondere mit Sicherungen oder Leitungsschutzschaltern in Reihe geschaltet zu werden, wobei der Fehlerstromschutzschalter (1) und die genannten Schutzorgane (2, 3) in Gehäusen angeordnet sind, die zwei einander gegenüberliegende Schmalseiten (1a, 1b; 2a, 2b) mit Eingangsklemmen (12, 13; 4, 5) und Ausgangsklemmen (14, 15; 8, 9) sowie zwei einander gegenüberliegende Seitenwände (1c, 1d; 2c, 2d) zur paarweisen Aneinanderreihung der genannten Gehäuse aufweisen, und die Ausgangsklemmen (14, 15) des Fehlerstromschutzschalters (1) mit den Eingangsklemmen (4, 5) der Schutzorgane elektrisch verbunden sind, dadurch gekennzeichnet, daß das Gehäuse (1) des Fehlerstromschutzschalters (I) an seinen beiden, einander gegenüberliegenden Seiten (1a, 1b) jeweils eine gleiche Anzahl von Ausgangsklemmen (14, 15 bzw. 14a, 15a) aufweist, wobei je zwei dieser Ausgangsklemmen (14, 15 bzw. 14a, 15a) in einem bestimmten Abstand (a) zueinander angeordnet sind, der dem Abstand zwischen den Eingangsklemmen (4 bis 7) der Schutzorgane (E, D) entspricht, so daß die Verbindung zwischen den genannten Ausgangsklemmen (14, 15, 14a, 15a) und den genannten Eingangsklemmen (4 bis 7) über eine wahlweise auf der einen oder auf der anderen Seite der Gehäuse (1, 2, 3) montierte Standardkammschiene (P) erfolgen kann.

2. Fehlerstromschutzschalter nach Anspruch 1, dadurch gekennzeichnet, daß das Gehäuse (1) des Fehlerstromschutzschalters (I) auf seinen beiden einander gegenüberliegenden Schmalseiten (1a, 1b) jeweils die gleiche Anzahl von Eingangsklemmen (12, 13, 12a, 13a) aufweist.

3. Fehlerstromschutzschalter nach irgendeinem der vorhergehenden Ansprüche, dadurch gekennzeichnet, daß die genannten Schutzorgane (E, D) mindestens eine Sicherung umfassen.

4. Fehlerstromschutzschalter nach irgendeinem der vorhergehenden Ansprüche, dadurch gekennzeichnet, daß die genannten Schutzorgane mindestens einen Leitungsschutzschalter (E, D) umfassen.

5. Fehlerstromschutzschalter nach irgendeinem der vorhergehenden Ansprüche, dadurch gekennzeichnet, daß der Fehlerstromschutzschalter (I) und die Schutzorgane (E, D) einpolig mit Neutralleiter ausgeführt sind.

## Claims

1. A differential switch (I) designed to be connected in series to one or more protection elements (2, 3), in particular fuse cut-outs or circuit breakers, the switch (I) and the protection elements (2, 3) being housed in cases presenting two opposite narrow faces (1a, 1b; 2a, 2b) comprising input connection terminals (12, 13; 4, 5) or output connection terminals (14, 15; 8, 9), and two opposite side walls (1c, 1d; 2c, 2d) by which said cases are adjoined two by two, the output terminals (14, 15) of the switch (I) being electrically connected to the input terminals (4, 5) of the protection elements, characterized in that the case (1) of the switch (I) comprises the same number of output terminals (14, 15 and 14a, 15a) on its two opposite faces (1a, 1b), these output terminals (14, 15, 14a, 15a) being separated two by two by a preset distance (a) corresponding to the distance separating the input terminals (4 to 7) from the protection elements (E, D), so as to enable connection of said output terminals (14, 15, 14a, 15a) to said input terminals (4 to 7) by means of a standard comb (P) situated on one side or the other of the cases (1, 2, 3).

2. The switch according to claim 1, characterized in that the case (1) of the switch (I) comprises in addition the same number of input terminals (12, 13, 12a, 13a) on its two opposite narrow faces (1a, 1b).

3. The switch according to either one of the foregoing claims, characterized in that the above-mentioned protection elements (E, D) comprise at least one fuse-holder.

4. The switch according to any one of the foregoing claims, characterized in that the above-mentioned protection elements comprise at least one circuit breaker (E, D).

5. The switch according to any one of the foregoing claims, characterized in that the switch (I) and protection elements (E, D) are of the single-pole plus neutral type.
